# FASCICULE DE BREVET EUROPEEN

(11) **EP 0 640 029 B1**
(45) Date de publication et mention de la délivrance du brevet: **12.08.1998**
(21) Numéro de dépôt: 93910124.2
(22) Date de dépôt: 14.05.1993
(51) Int. Cl.: B27D 1/08, B27M 1/08, B65D 3/22, B65D 3/26

(54) **PROCEDE DE FABRICATION D'UNE BOITE OU COFFRET, CHAINE DE FABRICATION, ET BOITE OU COFFRET OBTENU**
VERFAHREN ZUR HERSTELLUNG EINES BEHÄLTERS ODER KÄSTCHENS, FERTIGUNGSSTRASSE UND SO ERHALTENER BEHÄLTER ODER KÄSTCHEN
PROCESS FOR THE MANUFACTURE OF A BOX OR CASE, MANUFACTURING LINE AND BOX OR CASE OBTAINED

(30) Priorité: 14.05.1992 EP 92401325
(43) Date de publication de la demande: 01.03.1995
(73) Titulaire: COMPTOIR DES COGNACS ET SPECIALITES, 16200 JARNAC (Charente) (FR)
(72) Inventeur: JOBIT, Jean-Michel, F-16000 Angoulême (FR)
(74) Mandataire: Jacobson, Claude
(86) Numéro de dépôt international: FR9300472
(87) Numéro de publication internationale: WO9323219

(56) Documents cités:
- FR-A- 481 618
- FR-A- 696 607
- FR-A- 1 251 772
- US-A- 2 314 338
- US-A- 5 007 579

## Description

La présente invention a pour objet un procédé de fabrication d'une boîte ou coffret ainsi que la chaîne de fabrication et la boîte ou le coffret obtenu.

On connaît de nombreux dispositifs de fabrication d'emballage et plus particulièrement de boîtes à couvercle emboîtable.

Le brevet français N° 1 251 772 décrit la fabrication d'une telle boîte en papier.

Cette boîte comprend un corps de boîte avec un couvercle monté de façon télescopique sur l'extrémité du corps de boîte.

Le procédé de fabrication de ce type de boîtes consiste à enrouler plusieurs couches de papier de façon hélicoïdale autour d'un axe longitudinal grâce à un mandrin de mise en forme et une machine d'enroulement classique.

On réalise alors un tube interne dans un tube externe puis des découpes sont ménagées de l'extérieur vers l'intérieur de façon à découper les couches du tube externe jusqu'au tube interne et ensuite de l'intérieur vers l'extérieur de façon à découper les couches du tube interne vers l'extérieur jusqu'au tube externe.

Ces deux découpes sont espacées suivant l'axe longitudinal de façon à obtenir un emboîtement télescopique.

Les dessus et dessous obturant les tubes interne et externe formant le corps de boîte et le couvercle peuvent être par exemple métalliques et sont de type connu. Il permettent d'obtenir la fermeture complète de la boîte.

Selon un mode de réalisation préférentiel de ce procédé de fabrication il est prévu d'enrouler quatre couches de papier et seules la seconde et la quatrième couches présentent un revêtement interne adhésif de façon qu'il n'y ait pas de présence d'adhésif entre les deux couches interne et les deux couches externes.

Plus particulièrement la fabrication industrielle prévoit la réalisation de tubes de très grande longueur qui sont tronçonnés aux dimensions des boîtes à obtenir, chacun de ces tronçons étant traités comme indiqué précédemment de façon à réaliser une boîte par tronçons.

De telles boîtes sont aisément réalisées en papier car ce matériau se prête facilement à l'enroulement hélicoïdal, surtout en faible épaisseur, mais un tel procédé de fabrication paraît difficilement transposable à la réalisation de boîtes en bois, en matière plastique ou en tout autre matériau en feuille comme par le cuir ou certains tissus, en plus de rendre plus complexe la fabrication.

D'autre part, le problème de l'enroulement hélicoïdal est de nécessiter une double découpe, l'une extérieure pour le tube externe et l'autre intérieure pour le tube interne, ce qui devient délicat pour des boîtes en bois, ou en matériaux difficiles à découper.

Il est de plus en plus recherché, notamment pour les produits de luxe, des emballages de qualité avec un effet esthétique certain, et on sait par ailleurs que le bois est un matériau noble et que sa texture même lui confère, notamment pour certaines essences, une esthétique raffinée, tant par son aspect visuel que par le toucher qu'il procure.

Il s'agit par ailleurs d'un produit naturel qui présente de grandes qualités en tant qu'emballage puisqu'il s'agit d'un matériau qui "respire" et qui agit comme régulateur hygrométrique notamment, voire bactériologique.

Il en est de même pour certains autres matériaux comme le cuir ou le tissu.

Quant à certaines matières plastiques, elles présentent d'autres avantages dans le domaine de la décoration, coloration dans la masse, imperméabilité pour certaines applications.

Un autre avantage du bois est le fait qu'il peut recevoir différentes formes "d'impression" tant rapportées, comme des étiquettes, que réalisées dans la masse par impression directe.

De façon à compléter l'effet esthétique de certains emballages les distributeurs recherchent des formes de révolution et avec des emboîtements du couvercle sur le corps sans mise en saillie de l'un des éléments par rapport à l'autre. L'emboîtement est parfait.

Il s'agit donc de réaliser des boîtes, coffrets et emballages de formes esthétiques les plus pures possibles et présentant une originalité particulière notamment pour certains matériaux difficilement manipulables.

On connaît également un brevet FR-A-696 607 qui décrit un procédé de fabrication d'une boîte en bois multicouches avec des fils de bois croisés d'une couche à l'autre.

Le procédé consiste à coller des feuilles de bois sur un mandrin expansible.

Les tubes obtenus de diamètres et hauteurs différents sont emboîtés et collés les uns aux autres.

En jouant sur les hauteurs, on peut réaliser des feuillures.

Aucune indication n'est donnée quant à la liaison des extrémités de la feuille autour du mandrin.

Par ailleurs, ce procédé prévoit la réalisation de tronçons de tubes, indépendants les uns des autres, qui sont ensuite assemblés.

On comprend la difficulté de réaliser des tubes de diamètre suffisamment précis pour permettre un emboîtement parfait en tenant compte de la couche de colle.

Il en est de même pour la qualité de l'emboîtement au droit de la feuillure.

Un tel procédé s'éloigne de la précision et de l'esthétique recherchées.

L'industrialisation d'un tel procédé s'avérerait pour le moins difficile et elle conduirait à un coût de produit prohibitif.

Quant au produit obtenu, il est composé de plusieurs pièces (couvercle, corps, dessus, dessous) réalisés indépendamment avec leurs propres tolérances ce qui éloigne ce procédé des solutions pour résoudre les problèmes auxquels pallie la présente invention.

En effet, la présente invention a pour but de proposer un procédé de fabrication qui permet de réaliser des emballages, notamment pour des produits de luxe à partir de matériaux en feuille, y compris du bois déroulé ou tranché, emballages qui ne présentent aucune partie en saillie lors de l'emboîtement du couvercle sur le corps de boîte, qui présente une bonne résistance mécanique, qui peut être réalisé plus large que haut ou plus haut que large indifféremment, dont les étapes peuvent être automatisées, dont la précision est très grande ce qui conduit à un excellent ajustement de l'emboîtement.

Le procédé selon l'invention comprend une variante du mode de réalisation principal dans lequel les ajustements des feuilles enroulées se font à bord franc.

L'invention a également pour objet la chaîne de fabrication de cette boîte qui permet de mettre en oeuvre le mode de réalisation principal du procédé, cette chaîne comprenant une succession originale de machines de type connu, conformément aux revendications 9 et 10.

Le dispositif permettant la mise en oeuvre de la variante prévoit un agencement original de moyens connus.

L'invention a aussi pour objet la boîte ainsi obtenue qui a une forme cylindrique, mais dont le profil peut varier à l'infini et dont la précision d'emboîtement du couvercle sur le corps est remarquable puisqu'ils sont issus d'une même pièce.

A cet effet selon l'invention, le procédé de fabrication d'une boîte d'emballage notamment en bois pour des produits alimentaires élaborés, comprend un corps de boîte à deux tubes coaxiaux avec un fond ainsi qu'un couvercle avec un dessus et se caractérise en ce qu'il comprend les étapes décrites dans la revendication 1.

D'autres caractéristiques du procédé sont décrites dans les revendications 2 à 8.

L'invention a également pour objet une chaîne de fabrication permettant la mise en oeuvre du procédé, cette chaîne étant définie dans la revendication 9.

Selon l'invention, il est prévu une variante de la chaîne de fabrication, suivant la revendication 10

L'invention a également pour objet la boîte réalisée selon le procédé au moyen de la chaîne de fabrication de l'invention, cette boîte se caractérisant en ce que le couvercle est à emboîtement télescopique par rapport au corps de boîte et en ce que l'enroulement est concentrique.

Selon une autre caractéristique de l'invention, la boîte lorsqu'elle est réalisée en bois comprend des couches extérieures du corps de boîte et du couvercle réalisées en essence noble tandis que les couches intermédiaires lors de la réalisation de boîtes multicouches sont en essence économique.

La présente invention est décrite ci-après selon un mode de réalisation particulier appliqué à la fabrication de produits en bois avec ses variantes en regard des dessins annexés sur lesquels :
- la figure 1 représente un synoptique du premier mode de réalisation du procédé de fabrication selon l'invention,
- la figure 2 représente une vue en élévation latérale après aboutage et encollage et avant enroulement des bandes,
- la figure 3 représente une vue en coupe selon la ligne 3-3 de la figure 2,
- la figure 4 représente une vue de la boîte en coupe transversale par rapport à l'axe longitudinal d'enroulement,
- la figure 5 représente une vue en coupe longitudinale suivant la ligne 5-5 de la figure 4,
- la figure 6 représente une vue en élévation latérale d'un ensemble multicouches,
- la figure 7 représente une vue de détail en coupe longitudinale de la liaison du couvercle avec le corps de boîte,
- la figure 8 représente une vue de détail de la partie inférieure du corps de boîte et de la liaison du fond,
- la figure 9 représente une vue de la chaîne de fabrication concernant l'étape d'enroulement,
- la figure 10 correspond à l'étape d'enroulement de la figure 9 à un stade ultérieur,
- la figure 11 représente l'enroulement à un stade encore plus avancé que celui de la figure 10,
- la figure 12 représente l'étape de ponçage et de fraisage pour la mise en place des dessus et dessous,
- la figure 13 représente une vue de cette même chaîne de fabrication lors du ponçage final et de la découpe du couvercle à l'aide d'une scie radiale ou d'une lame tranchante,
- la figure 14 représente une boîte obtenue à l'aide d'un second mode de réalisation du procédé selon l'invention,
- la figure 14A représente un mode de réalisation d'un outil de découpe et de finition des bords,
- les figures 15 et 16 représentent des coupes transversales suivant les lignes 15-15 et 16-16 de la figure 14,
- la figure 17 représente une vue en élévation latérale du second mode de réalisation du dispositif permettant la mise en oeuvre du second mode de réalisation du procédé, et
- la figure 18 représente une vue de dessus du dispositif de la figure 17.

Sur la figure 1 on a représenté schématiquement les différentes étapes de fabrication d'une boîte selon l'invention, ces étapes étant référencées par les lettres A à J.

Il est rappelé que le mode de réalisation décrit ci-après est spécifique aux produits en bois mais il ne doit en aucun cas être considéré comme limitatif.

Le procédé est décrit de façon simplifiée et permet de réaliser une boîte dite simple à une seule couche comme cela sera indiqué par la suite.

L'étape A consiste à préparer les feuilles de matériaux pour les étapes ultérieures.

Ainsi on a représenté quatre plaques 10, 12, 14 et 16 lors de leur passage dans des ponceuses à bande 18, 20, 22 et 24.

A l'étape B, la plaque 10 destinée à fabriquer les premières bandes est poncée en biseau grâce à une ponceuse à bande inclinée 26, de même la plaque 12 est poncée sur le côté opposé par une ponceuse à bande inclinée 28.

Les plaques 14 et 16 ne subissent aucun traitement mécanique supplémentaire.

A l'étape C, la plaque 10 est découpée pour générer plusieurs premières bandes 30, seule l'une d'entre elles étant représentée pour la simplification du schéma.

En ce qui concerne la plaque 12, il est également prévu de découper la seconde bande 32, mais celle-ci est généralement imprimée et comporte une mention 34.

De même, les plaques 14 et 16 sont marquées en vue de leur découpage, ces plaques 14 et 16 étant prévues respectivement pour la réalisation des plaquages 36 de dessus et 38 de dessous et des corps 40 et 42 des dessus et dessous de boîte.

A l'étape D, on dispose d'une première bande 30, biseautée dans sa partie 31, une seconde bande 32, biseautée dans sa partie 33 et présentée retournée, la mention 34 étant alors représentée en trait discontinu.

De même les plaquages 36 et 38 de dessus et de dessous, sont également présentés retournés, tandis que les corps de dessus et de dessous 40 et 42 sont représentés dans la même position qu'à l'étape précédente C, mais découpés.

L'étape E correspond à l'aboutement de la première bande avec la seconde et au montage des corps de dessus et de dessous de boîte, sur les plaquages des dessus et dessous de boîte. Ce montage est généralement réalisé par simple collage.

Durant cette étape E, il est également prévu l'encollage de la première et de la seconde bandes avant l'étape ultérieure d'enroulement.

Les bandes aboutées sont représentées en détail sur la figure 2 après encollage.

Les deux bandes ont une largeur L, et des longueurs respectivement P1 pour la première bande et P2 pour la deuxième bande avec P2 supérieure à P1 de façon à tenir compte de l'augmentation de diamètre lors de l'enroulement ultérieur tel qu'il sera décrit par la suite.

Les deux bandes sont aboutées à l'aide d'un ruban adhésif 44, disposé sur une hauteur l qui détermine la hauteur extérieure du corps de boîte.

La zone de recouvrement ε, est située à l'extrémité de la première bande et juxtaposée à la zone d'aboutement.

De même la seconde bande est enduite de colle sur toute sa longueur P2 et sur une hauteur l, ainsi que sur toute la zone de recouvrement située à l'extrémité libre de cette seconde bande et référencée λ.

Cette zone de colle est référencée 46.

Sur la figure 3 on a représenté une vue en coupe selon la ligne 3-3 de la figure 2, et les éléments identiques portent les mêmes références.

Comme on peut le constater sur la figure 3, les extrémités en biseau 31 et 33 sont orientées de façon opposée.

La phase d'enroulement est représentée sur la figure 1 et le résultat obtenu sur la figure 4.

En effet, durant l'étape F, les première et seconde bandes aboutées sont enroulées sur elles-mêmes, la première bande 30 réalisant alors sensiblement un tube avec la zone de recouvrement ε, tandis que la seconde bande aboutée vient s'enrouler de façon concentrique pour constituer un second tube avec la zone de recouvrement λ.

Par ailleurs, la partie 46 comportant de la colle permet de solidariser les premier et second tubes l'un à l'autre, toujours sur la longueur λ.

Sur la figure 5 on a représenté une vue en élévation avec la représentation en trait mixte des parois internes du corps de boîte.

A l'étape G, il est prévu de poncer et de fraiser le corps de boîte ainsi obtenu, de façon à créer un sur-alésage supérieur 52 et inférieur 54, à l'aide d'une fraiseuse 50, l'ensemble étant poncé à l'aide d'une ponceuse 48.

A l'étape H, les dessus et dessous de boîte peuvent être disposés en partie supérieure et inférieure du corps de boîte car le corps de dessus de boîte 40 et le corps de dessous de boîte 42, pénètrent à l'intérieur du second tube et viennent se positionner en appui sur les parois du premier tube grâce aux suralésages 52 et 54.

Les plaquages de dessus et de dessous, respectivement 36 et 38, viennent affleurer la partie supérieure et inférieure du corps de boîte et débordent à l'extérieur.

Un ponçage périphérique de ces plaquages, représenté à l'étape I, permet d'obtenir un corps de boîte sans aucun élément en saillie.

L'étape J est l'étape ultime qui consiste à découper le corps de boîte, uniquement sur l'épaisseur du tube extérieur suivant la ligne 56, représentée en trait discontinu sur les figures 1 et 5, afin de désolidariser la partie supérieure de la seconde bande 32 qui forme la paroi périphérique du couvercle, ce couvercle étant complété par le corps de dessus de boîte 40 et le plaquage de dessus de boîte 36.

Le corps proprement dit de la boîte comprend la partie inférieure de la seconde bande munie de la colle 46 ainsi que le premier tube intérieur correspondant à l'enroulement de la première bande, le couvercle venant coiffer de façon télescopique ce premier tube.

Sur la figure 6 on a représenté une variante multicouches dans laquelle la première bande est composée de trois parties ou bandes élémentaires 60, 62, 64, la seconde bande étant elle-même constituée de trois parties ou bandes élémentaires 66, 68 et 70.

La première bande a une largeur L' la largeur L' étant elle-même supérieure à la largeur l correspondant à la hauteur de colle de la zone d'encollage 72 de la première partie 66 de la seconde bande.

L'enroulement de ces deux bandes multicouches est représenté sur la figure 7 dans laquelle on retrouve le premier tube intérieur avec la succession de couches 60, 62, 64 collées les unes aux autres, puis la succession de couches 66, 68, 70 également collées les unes aux autres, la bande 66 étant elle-même collée sur la bande 64 sur une hauteur l. Afin de désolidariser le couvercle, on assure une découpe 71 périphérique des trois couches 66, 68, 70, à un niveau situé au-dessus de l pour désolidariser la partie supérieure 72 formant couvercle de la partie inférieure 74 formant corps de boîte.

Le dessus 76 du couvercle 72 est sensiblement plus élaboré que le couvercle décrit dans le premier mode de réalisation dans le sens où il comprend un plaquage supérieur 78 et un plaquage inférieur 80 de part et d'autre du corps 82 de dessus de boîte.

Le tube intérieur étant d'une hauteur L' inférieure à L, il est possible d'emboîter directement le dessus de couvercle 76 moyennant la découpe du corps de dessus de boîte et de la feuille de plaquage inférieure 80 au profil intérieur exact du second tube.

Le plaquage 78 supérieur du dessus de couvercle 72 est découpé à des dimensions supérieures aux dimensions extérieures du couvercle 72 et éventuellement coupé et poncé pour affiner la réalisation.

La figure 8, quant à elle, représente la partie inférieure du corps de boîte 74 où l'on retrouve la succession des couches 60, 62, 64 et 66, 68, 70 avec interposition de colle entre chaque, la couche médiane étant symbolisée artificiellement de façon plus prononcée sur cette représentation.

Le dessous de boîte 84 comprend de façon identique au couvercle 76, un corps de dessous de boîte 86, deux plaquages inférieur 88 et supérieur 90.

De même le plaquage 90 a les mêmes dimensions que le plaquage inférieur 80 du dessus de boîte, tandis que le plaquage 88 inférieur a les mêmes dimensions que le plaquage supérieur 78 de ce dessus de boîte, après découpe et ponçage.

Quant au corps de dessous de boîte 86, il est de dimensions identiques au corps de dessus de boîte 82 du couvercle 76.

Le premier tube composé des couches 60, 62, 64 peut être fraisé afin de réaliser un décrochement par rapport au second tube ou plus simplement, la première bande peut comprendre une réduction de sa largeur L' à sa partie inférieure.

Il est également précisé que dans ce mode de réalisation particulier de l'invention, les essences de bois, lorsqu'il s'agit d'une réalisation dans ce matériau, peuvent être différentes suivant les parties qui constituent la première et la seconde bande.

C'est ainsi que la partie 60 est réalisée en matériau noble tout comme la troisième partie 70 de la seconde bande, ces parties étant les parties visibles intérieure et extérieure de la boîte et il en est de même pour les plaquages des dessus et dessous de boîte qui seront réalisés à partir d'essences nobles, le corps des dessus et dessous de boîte ainsi que les couches intermédiaires étant réalisés à partir de bois ou de matériau plus économique.

On a représenté de façon schématique sur les figures 9 à 13 une chaîne de fabrication mettant en oeuvre le procédé pour la réalisation de la boîte qui vient d'être décrite.

Ainsi sur la figure 9, on a représenté un banc 100 muni d'un tireur-pousseur 102 d'alimentation des bandes aboutées, référencées 104.

Ce banc d'enroulement 100 comprend un mandrin central 106 de la forme de boîte recherchée, ce mandrin ayant des moyens de réglages 108 permettant de faire varier la forme extérieure de ce mandrin.

Dans le cas représenté, la boîte a une forme ovale et ce mandrin est monté à rotation dans le sens indiqué par la flèche 110 grâce à une platine tournante 112.

Des galets 114 de pressage sont régulièrement répartis sur le bâti du banc de montage 100, ces galets étant montés sur des vérins 116, de type pneumatique et reliés à une alimentation centralisée 118, chacun de ces vérins pouvant être piloté indépendamment.

D'autre part, ces vérins sont articulés et comprennent des moyens de réglage 120 par rapport au banc.

Il est en outre prévu des systèmes 122, de projection de colle, qui permettent une dépose de colle simultanée à l'enroulement. Les colles utilisées, de type à prise rapide, permettent un collage efficace et quasi immédiat durant l'enroulement.

En effet, la dépose de colle préalablement permet de simplifier le procédé et surtout le dispositif. Il suffit de la faire fondre par exemple grâce à des moyens de chauffage 124 qui permettent de plus d'activer la réaction de polymérisation de la colle, notamment en ce qui concerne la dernière couche, ce qui diminue le temps de prise.

L'orientation, le pilotage des injections de colle sont déterminés par le nombre de couches, le profil, la vitesse de rotation et les différents paramètres du banc d'enroulement 100, ces réglages restant à la portée de l'homme de l'art.

Sur la vue en élévation représentée en partie inférieure de cette même figure 9, les éléments identiques portent les mêmes références.

Sur cette figure 9, l'étape de fabrication représentée concerne l'engagement de l'extrémité de la première bande et sur la figure 10 on a représenté une étape dans laquelle la platine 112 a tourné autour de son axe de rotation vertical de façon à provoquer l'enroulement de la bande autour du mandrin.

On constate que les différents vérins, soumis à des pressions équivalentes, ont des pistons rétractés ou en position sortie suivant la position du mandrin.

Aussi la pression sur la boîte reste constante.

Sur la figure 11, les mêmes éléments sont référencés de façon identique à ceux des figures 9 et 10, et le banc d'enroulement a quasiment terminé le premier tour d'enroulement.

Cet enroulement est poursuivi jusqu'à l'enroulement de la totalité de la seconde bande et ceci en fonction du nombre de couches que comprennent ces première et seconde bandes.

Une fois le corps de boîte terminé, il est prévu un fraisage à l'aide d'une fraise guidée, ainsi que représenté sur la figure 12, tandis qu'un ponçage permet une bonne finition de l'extrémité supérieure du corps de boîte.

La fraise est référencée 126 et la ponceuse porte la référence 128.

Des guides permettent le suivi du profil de la boîte par la fraise et la ponceuse, quel que soit le modèle de boîte réalisé et donc quelles que soient les variantes de forme que peut prendre le mandrin d'enroulement.

Une fois réalisée l'étape représentée sur la figure 12, les couvercles peuvent être emboîtés et collés sur le corps de boîte, ce qui correspond à l'étape H de la figure 1, et une fois les couvercles emboîtés, il est prévu une nouvelle rectification à l'aide d'une ponceuse 130, correspondant à l'étape I de la figure 1, tandis qu'un outil de découpe tel qu'une scie 132, réalise la découpe entre le corps de boîte proprement dit et le couvercle, ce qui correspond à l'étape J de la figure 1.

Ces deux opérations peuvent être simultanées ainsi que cela est représenté sur la figure 13.

Le mandrin intérieur est ensuite escamoté ou la boîte est transférée sur un banc de travail différent de façon à permettre le montage simultané des dessus et dessous de boîte.

Le procédé de réalisation et la chaîne de fabrication selon l'invention permettent de réaliser des boîtes particulières, de très haute qualité avec une finition très soignée, et à partir de matériaux en feuille et plus particulièrement de bois, ce qui permet, par des choix variés des essences un nombre infini de combinaisons.

Le choix des formes est également varié et l'on peut imaginer des profils comportant des parties successivement concaves et convexes tout en étant de révolution.

D'autre part les matériaux constitutifs de la boîte peuvent être choisis parmi les carton, tissu, cuir ou autre matériau souple en feuille ou bien une association de ceux-ci.

Les éventuelles opérations spécifiques requises par tel ou tel matériau sont à la portée de l'homme de l'art.

Ainsi, par exemple, si l'enroulement comprend des feuilles de matière plastique, le collage pour être avantageusement remplacé par des techniques plus adéquates, pour autant qu'elles soient compatibles, telles que le soudage par ultrasons ou hyperfréquence.

Ainsi il est possible de prévoir une pince de serrage au droit de la superposition des extrémités des bandes, cette pince étant équipée d'émetteurs d'ultrasons par exemple.

Il suffit de prévoir un matériau de collage activable par ces ultrasons, placé sous les extrémités pour obtenir un collage efficace.

De plus, le serrage mécanique simultané à l'émission des ultrasons provoque l'écrasement du joint, le rendant quasiment invisible et imperceptible au toucher.

Selon une variante du procédé de fabrication d'une boîte selon l'invention, l'enroulement comprend plusieurs étapes successives, sans aboutage préalable.

Selon cette variante, chaque bande est découpée, encollée et enroulée successivement sur la précédente.

La longueur de chaque bande est calculée de façon que les extrémités viennent s'ajuster l'une contre l'autre, à bords jointifs. La longueur de ces bandes augmente de l'intérieur vers l'extérieur, de façon à compenser l'augmentation de périmètre.

Ainsi que cela est visible sur les figures 14, 15 et 16, la boîte obtenue est identique à la boîte fabriquée selon le procédé précédemment décrit à l'exception du fait que l'extrémité finale de la dernière bande extérieure est ajustée à bords jointifs avec l'extrémité de départ de cette même bande.

La qualité de finition et l'aspect en résultant dépendent de la précision de cet ajustement.

Le dispositif proposé pour la mise en oeuvre de cette variante de procédé dans le but de réaliser une boîte multicouches comprend un poste d'alimentation 210 en bandes, un poste de coupe 212, un poste de mesure 214 de longueur, un poste d'encollage 216, un poste d'enroulement 218 et un automate programmable 219.

Le premier mode de réalisation du poste d'alimentation 210 comprend 5 bobines d'alimentation 220, 222, 224, 226 et 228 , disposées selon un même axe 229 de rotation.

Les bobines portent des bandes de bois de différentes natures et de différentes largeurs suivant l'utilisation qui en sera faite, partie interne, médiane ou externe de la boîte.

Le poste de coupe 212 comprend un massicot 230, 232, 234, 236 et 238 pour chacune des bandes avec des moyens d'entraînement 231, 233, 235, 237 et 239 correspondants.

Ces moyens d'entraînement comprennent de façon avantageuse un ensemble de galets et une motorisation pas à pas.

Le poste d'alimentation et le poste de coupe sont montés sur un banc 240 mobile en translation suivant la double flèche 242 par rapport à un bâti fixe 244 reposant sur le sol.

Le poste 214 de mesure de longueur comprend de façon connue une cellule optique 250, 252, 254, 256 et 258 et un codeur 260, 262, 264, 266, 268 dont les galets sont moteur et entraînés par un moteur pas à pas.

Ce poste 214 de mesure est solidaire du bâti fixe 244.

Le poste d'encollage 216 comprend un bac chauffé contenant de la colle type "hot melt" avec des rouleaux d'enduction.

Ce poste d'encollage est solidaire d'un chariot mobile 270 en translation suivant la double flèche 272, c'est-à-dire parallèlement à l'axe 229 de rotation des bobines.

Ce chariot dessert chaque poste de mesure avec cellule optique 250, 252, 254, 256 et 258.

Le poste d'enroulement 218 est également solidaire du chariot 270 mobile.

Il comprend une tête 274 d'enroulement mobile en translation verticale suivant la double flèche 276 grâce à des moyens de déplacement en translation 278 du type vis-écrou et en rotation suivant la flèche 280, grâce à des moyens moteurs 282.

La tête 274 d'enroulement comprend en outre un mandrin 284 de la forme de la boîte à réaliser, la forme représentée étant de type carré avec angles arrondis.

Les moyens 278 de déplacement en translation verticale sont montés sur un second chariot 286 mobile en translation horizontale suivant la double flèche 288, perpendiculairement à la direction de déplacement 272.

Le poste d'enroulement est complété par des moyens 290 de pressage de la bande de bois sur le mandrin.

Le dispositif est commandé par un automate programmable 219, représenté schématiquement sur la seule figure 17. Cet automate de type connu, permet la programmation des différentes séquences de fonctionnement qui vont maintenant être décrites.

La forme de la boîte à fabriquer détermine le choix du mandrin 284 amovible, monté sur la tête 274.

Les largeurs sont déterminées par les dimensions de la boîte comme dans le premier mode de réalisation.

On remarque sur la figure 18 que la bande 222 a une largeur inférieure aux autres.

De même la longueur est programmée dans l'automate qui déterminera l'avance de la bande en fonction des besoins et le déclenchement du massicot. Le réglage de la longueur de la bande est obtenu par déplacement du banc 240 support de massicot.

Le banc 270 est placé initialement au droit de la première bande 220.

Un fond est plaqué sur le mandrin qui comprendra à cet effet un système à ventouses ou à dépression.

La bande 220 est découpée à la longueur programmée, puis elle est avancée sur le mandrin sur lequel elle est plaquée.

Simultanément la bande se colle sur le chant du fond de boîte porté par le mandrin.

Au passage, le poste d'encollage 216 a préalablement déposé une couche de colle "hot melt" sur la partie de la bande prévue pour venir se coller sur le chant du fond.

Le poste d'encollage comprendra avantageusement des moyens de réglage de la largeur de colle déposée.

Le mandrin se déplace grâce à ses différents axes de liberté, suivant une trajectoire telle que le mandrin reste plaqué contre les moyens de pressage 290.

Après enroulement de la première bande, le banc 270 se déplace, ainsi que le poste d'encollage et le mandrin , pour venir se placer au droit de la deuxième bande.

La deuxième opération d'enroulement a lieu, après que le mandrin ait légèrement tourné, ceci afin de décaler l'amorce de l'enroulement et donc l'interface du joint.

La colle "hot melt" présente un avantage important pour cette opération puisqu'elle se solidifie très rapidement, si bien que la prise est concomitante à l'enroulement.

Le procédé comprend les étapes suivantes d'enroulement des autres bandes, ainsi que cela vient d'être décrit.

Une autre étape, après enroulement des différentes bandes consiste à finir les bords et réaliser la découpe du couvercle et du corps de boîte dans la partie médiane.

A cet effet et en se reportant à la figure 14A, on constate qu'un moyen simple permettant d'effectuer cette opération consiste à prévoir une fraise 271 multi-lames, en l'occurence trois 273, 275, et 277, dont l'écartement est réglable, en fonction des types de boîtes.

Les première et troisième lames 273 et 277 découpent les bords de dessus et de dessous, tandis que la deuxième lame 275 assure la découpe dans la partie médiane.

Les première et troisième lames taillent sur toute l'épaisseur de l'enroulement tandis que la deuxième lame n'assure une découpe que du couvercle en laissant subsister une feuillure qui permet, lors de son utilisation, un emboitement parfait du couvercle sur le corps de boîte.

Il suffit ensuite de récupérer le corps de boîte ainsi fabriqué et fini avec son fond en les retirant du mandrin 284.

A cet effet, on peut prévoir un mandrin mobile par rapport à la tête, à la façon d'un extracteur, ce qui permet un retrait aisé du corps de boîte.

Selon une variante de réalisation, le dispositif comprend autant de postes de déroulement que de largeurs de bandes.

Il suffit ensuite d'alterner les déplacements en fonction des largeurs requises, chaque poste pouvant adapter la longueur déroulée en fonction des besoins.

## Revendications

1. Procédé de fabrication d'une boîte, comprenant un corps de boîte avec un fond ainsi qu'un couvercle avec un dessus, caractérisé en ce qu'il comprend les étapes suivantes :
- découpe dans une feuille de matériau souple d'une première bande (30;64) d'une longueur égale ou légèrement supérieure au périmètre P1 de la boîte,
- découpe dans une feuille de matériau souple d'une seconde bande (32;66) d'une longueur P2 supérieure au périmètre P1 d'une valeur tenant compte de l'épaisseur de la première bande,
- préparation d'une couche (46;72) de liaison entre les deux bandes dans une zone ayant une largeur l inférieure à la largeur de chacune des deux bandes, et sur toute la longueur P2 de la seconde bande,
- enroulement de la première bande pour réaliser un premier tube (30) et enroulement de la deuxième bande autour de la première bande de manière à former un deuxième tube autour du premier tube,
- mise en place du dessus (36,40;76) et du fond (38,42;84) de la boîte, avant ou après la précédente étape,
- découpe uniquement sur l'épaisseur du tube extérieur, en dehors de la zone de collage (46;72) de largeur l et au voisinage de cette zone, cela sur tout le périmètre,
- désolidarisation de ce second tube avec son dessus (36,40;76) formant couvercle d'avec le premier tube et le reste du second tube formant ensemble le corps de boîte, la périphérie extérieure du couvercle venant au droit de la périphérie extérieure du corps de boîte.

2. Procédé de fabrication d'une boîte selon la revendication 1, caractérisé en ce que :
- les première et seconde bandes comprennent respectivement une zone ε et une zone λ de recouvrement, et
- les deux bandes sont aboutées préalablement à l'enroulement avec une liaison (44) de ces deux bandes sur une hauteur l inférieure à la largeur de chaque bande.

3. Procédé de fabrication d'une boîte selon la revendication 1 ou 2, caractérisé en ce que la première bande (64) a une première largeur L' comprise entre la largeur l de la couche de liaison (72) et la deuxième largeur L de la seconde bande (66).

4. Procédé de fabrication d'une boîte selon l'une quelconque des revendications précédentes, caractérisé en ce qu'on ponce les zones de recouvrement d'extrémité en biseau de façon à limiter les surépaisseurs.

5. Procédé de fabrication d'une boîte selon l'une quelconque des revendications précédentes, caractérisé en ce que :
- on réalise les dessus et dessous du couvercle et du fond de boîte respectivement par fixation d'une première plaque de dimensions extérieures supérieures à celles de la boîte et d'une seconde plaque de dimensions extérieures comprises entre les dimensions intérieures et extérieures de la boîte,
- on fraise le corps de boîte si besoin est aux dimensions de cette seconde plaque,
- on fixe le dessus et le dessous respectivement sur le couvercle et sur le corps de boîte,
- on ponce la première plaque jusqu'à lui donner les dimensions extérieures exactes du couvercle et/ou du corps de boîte.

6. Procédé de fabrication d'une boîte selon la revendication 1, caractérisé en ce que :
- on réalise un fond de boîte possédant un chant ;
- on enroule une première bande sur le chant du fond de manière que les deux extrémités de cette bande soient bord à bord ; et
- on enroule successivement d'autres bandes sur cette première bande, leurs extrémités respectives étant aussi bord à bord.

7. Procédé de fabrication d'une boîte selon l'une quelconque des revendications précédentes, caractérisé en ce que chaque bande a une longueur égale à n fois le périmètre de façon à réaliser un couvercle et un corps de boîte à n couches chacun.

8. Procédé de fabrication d'une boîte selon l'une quelconque des revendications précédentes, caractérisé en ce qu'on dépose sur la bande périphérique, sur le dessus ainsi que sur le dessous, les mentions (34) éventuelles concernant le produit.

9. Chaîne de fabrication d'une boîte du type comprenant :
- des moyens d'enroulement d'au moins une bande autour d'un mandrin ;
- des moyens de rectification et de découpe partielle de l'enroulement, de manière à définir le couvercle et le corps de la boîte ;
- des moyens de découpe du dessus et du fond de la boîte ; et
- des moyens de fixation des dessus et fond ;
caractérisée en ce qu'elle permet la mise en oeuvre du procédé selon l'une quelconque des revendications 1 à 8 et elle comprend :
- des moyens de découpe d'au moins deux bandes de matériau souple en feuille dont l'une au moins a une largeur identique à la hauteur d'une boîte à fabriquer ;
- des moyens de ponçage en biseau de l'extrémité des bandes ; et
- des moyens de projection de matière adhésive sur une partie d'au moins une bande ;
et en ce que les moyens d'enroulement sont adaptés pour enrouler concentriquement les deux bandes l'une sur l'autre.

10. Chaîne de fabrication d'une boîte du type comprenant :
- des moyens d'enroulement d'au moins une bande autour d'un mandrin ;
- des moyens de rectification et de découpe partielle de l'enroulement, de manière à définir le couvercle et le corps de la boîte ;
- des moyens de découpe du dessus et du fond de la boîte ; et
- des moyens de fixation des dessus et fond ;
caractérisée en ce qu'elle permet la mise en oeuvre du procédé selon l'une quelconque des revendications 1 à 8 et elle comprend :
- un poste d'alimentation (210) de bandes, comprenant autant de bobines d'alimentation que de largeurs de bandes nécessaires, pour obtenir une boîte par enroulement de ces bandes sous l'action desdits moyens d'enroulement, les bobines étant montées sur un banc (240) mobile,
- un poste de coupe (212) de ces bandes, solidaire du banc (240) mobile et comprenant un massicot,
- un poste de mesure (214) des bandes, solidaire du bâti fixe (244) et comprenant une cellule optique,
- un poste d'encollage (216) des bandes, solidaire d'un chariot (270) mobile perpendiculairement à l'axe de déplacement du banc (240) mobile, comprenant un bac de colle et des moyens distributeurs,
- un poste d'enroulement (218) des bandes les unes sur les autres, comprenant une tête (274) d'enroulement équipée d'un mandrin (284), de la forme de la boîte à réaliser, et
- un automate programmable (219), prévu pour coordonner les différents déplacements, notamment ceux du mandrin.

## Claims

1. Process for the manufacture of a box, comprising a box body with a bottom and a lid with a top, characterized in that it comprises the following steps:
- cutting from a sheet of flexible material a first strip (30;64) with a length equal to or slightly greater than the perimeter P1 of the box,
- cutting from a sheet of flexible material a second strip (32;66) with a length P2 greater than the perimeter P1 by an amount that takes into account the thickness of the first strip,
- preparing a layer (46;72) for joining the two strips together in a region which has a width l which is narrower than the width of each of the two strips, and over the entire length P2 of the second strip,
- winding the first strip to produce a first tube (30) and winding the second strip around the first strip so as to form a second tube around the first tube,
- fitting the top (36,40;76) and the bottom (38,42;84) of the box, before or after the previous step,
- cutting only through the thickness of the outer tube outside of the bonding region (46;72) of width l and close to this region, this being done around the entire perimeter,
- detaching this second tube, with its top (36,40;76) forming the lid, from the first tube and the rest of the second tube which together form the box body, the outer periphery of the lid coming in line with the outer periphery of the box body.

2. Process for the manufacture of a box according to Claim 1, characterized in that:
- the first and second strips comprise an overlap region ε and an overlap region λ respectively, and
- the two strips are butted together prior to winding, with these two strips being joined (44) over a height l which is shorter than the width of each strip.

3. Process for the manufacture of a box according to Claim 1 or 2, characterized in that the first strip (64) has a first width L' which is between the width l of the joining layer (72) and the second width L of the second strip (66).

4. Process for the manufacture of a box according to any one of the preceding claims, characterized in that the end overlap regions are chamfered down in order to limit the increases in thickness.

5. Process for the manufacture of a box according to any one of the preceding claims, characterized in that:
- the top and underside of the lid and of the bottom of the box respectively are produced by attaching a first plate with external dimensions that exceed those of the box and by attaching a second plate with external dimensions which are between the internal and external dimensions of the box,
- the box body is milled if necessary to the dimensions of this second plate,
- the top and the underside are attached respectively to the lid and to the box body,
- the first plate is rubbed down until it has the exact same external dimensions as the lid and/or as the box body.

6. Process for the manufacture of a box according to Claim 1, characterized in that:
- a box bottom with a lip is produced;
- a first strip is wound onto the lip of the bottom in such a way that the two ends of this strip are edge to edge; and
- other strips are wound in turn onto this first strip, their respective ends also being edge to edge.

7. Process for the manufacture of a box according to any one of the preceding claims, characterized in that the length of each strip is n times the perimeter so that a lid and a box body with n layers each are produced.

8. Process for the manufacture of a box according to any one of the preceding claims, characterized in that any wording (34) to do with the product is placed on the peripheral strip, on the top and on the underside.

9. Box-manufacturing line of the type comprising:
- means of winding at least one strip around a mandrel;
- means of grinding and partially cutting the winding, so as to define the lid and the box body;
- means of cutting out the top and the bottom of the box; and
- means of attaching the top and the bottom;
characterized in that it allows the use of the process according to any one of Claims 1 to 8, and comprises:
- means of cutting out at least two strips of flexible material in sheet form, at least one of which has a width identical to the height of a box to be manufactured;
- means of chamfering down the ends of the strips; and
- means of spraying an adhesive substance onto part of at least one strip;
and in that the winding means are designed to wind the two strips concentrically one on top of the other.

10. Box-manufacturing line of the type comprising:
- means of winding at least one strip around a mandrel;
- means of grinding and partially cutting the winding, so as to define the lid and the box body;
- means of cutting out the top and the bottom of the box; and
- means of attaching the top and the bottom;
characterized in that it allows the use of the process according to any one of Claims 1 to 8, and comprises:
- a strip feed station (210) comprising as many feed reels as there are widths of strip needed, to obtain a box by winding these strips under the action of the said winding means, the reels being mounted on a mobile bench (240),
- a station (212) for cutting these strips, this station being secured to the mobile bench (240) and comprising a guillotine,
- a station (214) for measuring the strips, this station being secured to the fixed bed (244) and comprising an optical cell,
- a station (216) for coating the strips with adhesive, this station being secured to a carriage (270) which can move at right angles to the line of travel of the mobile bench (240), comprising a tank of adhesive and dispensing means,
- a station (218) for winding the strips one on top of the other, this station comprising a winding head (274) equipped with a mandrel (284) in the shape of the box to be produced, and
- a programmable automaton (219) designed to coordinate the various movements, especially those of the mandrel.

## Patentansprüche

1. Verfahren zur Herstellung eines Behälters mit einem Behälterkörper mit einem Boden sowie einem Deckel mit einem Oberteil, dadurch gekennzeichnet, daß es die folgenden Schritte aufweist:
- Ausschneiden eines ersten Bandes (30; 64) mit einer Länge, die gleich oder etwas größer ist als der Umfang P1 des Behälters, aus einem Bogen weichen Materials,
- Ausschneiden eines zweiten Bandes (32; 66) mit einer Länge P2, die um einen der Dicke des ersten Bandes entsprechenden Betrag größer ist als der Umfang P1, aus einem Bogen weichen Materials,
- Herstellen einer Verbindungsschicht (46; 72) zwischen den beiden Bändern in einer Zone, die eine Breite l hat, die kleiner ist als die Breite jedes der beiden Bänder, und auf der gesamten Länge P2 des zweiten Bandes,
- Aufwickeln des ersten Bandes zur Bildung eines ersten Rohres (30) und Aufwickeln des zweiten Bandes um das erste Band, so daß ein zweites Rohr um das erste Rohr herum gebildet wird,
- in Position bringen des Oberteils (35, 40; 76) und des Bodens (38, 42; 84) des Behälters vor oder nach dem vorstehenden Schritt,
- Aufschneiden, ausschließlich auf der Dicke des äußeren Rohres, außerhalb der Klebzone (46; 72) mit der Breite l und in der Nähe dieser Zone, und zwar auf dem gesamten Umfang,
- Lösen dieses zweiten Rohres mit seinem Oberteil (36, 40; 76), das den Deckel bildet, von dem ersten Rohr und dem Rest des zweiten Rohres, die zusammen den Behälterkörper bilden, wobei der äußere Umfang des Deckels mit dem äußeren Umfang des Behälterkörpers bündig ist.

2. Verfahren nach Anspruch 1, dadurch gekennzeichnet, daß:
- die ersten und zweiten Bänder jeweils eine Überdeckungszone ε und λ aufweisen und
- die beiden Bänder vor dem Aufwickeln zusammengefügt werden, mit einer Verbindung (44) dieser beiden Bänder auf einer Höhe l, die kleiner ist als die Breite jedes Bandes.

3. Verfahren nach Anspruch 1 oder 2, dadurch gekennzeichnet, daß das erste Band (64) eine erste Breite L' zwischen der Breite l der Verbindungsschicht (72) und der zweiten Breite L des zweiten Bandes (66) aufweist.

4. Verfahren nach einem der vorstehenden Ansprüche, dadurch gekennzeichnet, daß man die Endüberdeckungszonen facettenartig abschleift, so daß die Überdicken begrenzt werden.

5. Verfahren nach einem der vorstehenden Ansprüche, dadurch gekennzeichnet, daß man:
- die Ober- und Unterteile des Deckels bzw. des Behälters herstellt durch Fixieren einer ersten Platte mit Außenabmessungen, die größer sind als diejenigen des Behälters, und einer zweiten Platte mit Außenabmessungen zwischen den Innenabmessungen und den Außenabmessungen des Behälters,
- den Behälterkörper bei Bedarf auf die Abmessungen dieser zweiten Platte abfräst,
- das Oberteil bzw. Unterteil an dem Deckel und dem Behälterkörper fixiert,
- die erste Platte abschleift, bis sie die genauen Außenabmessungen des Deckels und/oder Behälterkörpers erhält.

6. Verfahren nach Anspruch 1, dadurch gekennzeichnet, daß man:
- einen Behälterboden herstellt, der eine Kante aufweist;
- ein erstes Band so auf die Kante des Bodens aufwickelt, daß die beiden Enden dieses Bandes auf Stoß liegen; und
- man nacheinander weitere Bäder auf dieses erste Band aufwickelt, deren Enden jeweils ebenfalls auf Stoß liegen.

7. Verfahren nach einem der vorstehenden Ansprüche, dadurch gekennzeichnet, daß jedes Band eine Länge hat, die gleich dem n-fachen des Umfangs ist, so daß ein Deckel und ein Behälterkörper mit jeweils n Schichten gebildet werden.

8. Verfahren nach einem der vorstehenden Ansprüche, dadurch gekennzeichnet, daß man auf dem den äußeren Umfang bildenden Band auf dem Oberteil sowie auf dem Unterteil eventuelle Angaben (34) anbringt, die das Produkt betreffen.

9. Fertigungsstraße für einen Behälter, mit:
- Mitteln zum Aufwickeln wenigstens eines Bandes auf einen Kern;
- Mitteln zum Abrichten und teilweisen Schneiden des Wickels, so daß der Deckel und der Behälterkörper gebildet werden;
- Mitteln zum Ausschneiden des Oberteils und des Bodens des Behälters;
- Mitteln zur Befestigung des Oberteils und des Bodens; dadurch gekennzeichnet, daß sie die Durchführung des Verfahrens nach einem der Ansprüche 1 bis 8 gestattet und aufweist:
- Mittel zum Ausschneiden von wenigstens zwei Bändern aus weichem Folienmaterial, von denen wenigstens eines eine Breite hat, die gleich der Höhe eines herzustellenden Behälters ist;
- Mittel zum Facettenschleifen des Endes der Bänder;
- Mittel zum Auftragen von Klebemittel auf einen Teil wenigstens eines Bandes;
und daß die Mittel zum Aufwickeln dazu ausgebildet sind, die beiden Bänder konzentrisch umeinander zu wickeln.

10. Fertigungsstraße für einen Behälter, mit:
- Mitteln zum Aufwickeln wenigstens eines Bandes auf einen Kern;
- Mitteln zum Abschleifen und teilweisen Aufschneiden des Wickels, derart, daß der Deckel und der Behälterkörper gebildet werden;
- Mitteln zum Ausschneiden des Oberteils und des Bodens des Behälters; und
- Mitteln zur Befestigung des Oberteils und des Bodens; dadurch gekennzeichnet, daß sie die Durchführung des Verfahrens nach einem der Ansprüche 1 bis 8 gestattet und aufweist:
- eine Band-Zufuhrstation (210), die so viele Zufuhrspulen aufweist, wie Bandbreiten notwendig sind, zum Erhalten eines Behälters durch Wickeln dieser Bänder mit Hilfe der genannten Wickeleinrichtung, wobei die Spulen auf einer beweglichen Bank (240) montiert sind,
- eine Schneidstation (212) für diese Bänder, die mit der beweglichen Bank (240) verbunden ist und eine Schneidvorrichtung aufweist,
- eine Meßstation (214) für die Bänder, die mit dem festen Gestell (244) verbunden ist und eine optische Zelle aufweist,
- eine Klebstation (216) für die Bänder, die mit einem senkrecht zur Bewegungsachse der beweglichen Bank (240) beweglichen Wagen (270) verbunden ist und einen Klebmittelbehälter und Verteilmittel aufweist,
- eine Wickelstation (218) zum Aufwickeln der Bänder aufeinander, mit einem Wickelkopf (274), der mit einem Kern (284) von der Form des herzustellenden Behälters ausgerüstet ist, und
- einen programmierbaren Automaten (219), der dazu vorgesehen ist, die verschiedenen Bewegungen, insbesondere diejenigen des Kerns, zu koordinieren.
